# EUROPÄISCHE PATENTSCHRIFT

(11) **EP 0 714 842 B1**
(45) Veröffentlichungstag und Bekanntmachung des Hinweises auf die Patenterteilung: **09.06.1999**
(21) Anmeldenummer: 95118835.8
(22) Anmeldetag: 30.11.1995
(51) Int. Cl.: B65H 3/52

(54) **Einrichtung zum Vereinzeln von gefalteten Blättern oder gehefteten Broschüren**
Device for separating folded sheets or stapled brochures
Dispositif pour séparer des feuilles plissées ou des brochures brochées

(30) Priorität: 02.12.1994 AT 223794
(43) Veröffentlichungstag der Anmeldung: 05.06.1996
(73) Patentinhaber: Hasler, Kurt, Dipl.-Ing., 8580 Amriswil (CH)
(72) Erfinder: Hasler, Kurt, Dipl.-Ing., 8580 Amriswil (CH)
(74) Vertreter: Hefel, Herbert, Dipl.-Ing.

(56) Entgegenhaltungen:
- EP-A- 0 565 633
- AT-A- 371 075
- US-A- 4 529 187
- US-A- 4 991 831

## Beschreibung

Die Erfindung bezieht sich auf eine Einrichtung zum Vereinzeln von gefalteten Blättern, insbesondere von gehefteten Broschüren von einem aus diesen Blättern oder Broschüren gebildeten Stapel, wobei das im Stapel jeweils zuunterst liegende Blatt bzw. die zuunterst liegende Broschüre seitlich abziehbar ist mit den Merkmalen des Oberbegriffes des Patentanspruches 1.

Einrichtungen dieser Art sind an sich bekannt, und für einzelne Blätter haben sie sich auch als zweckmäßig erwiesen, da während des Arbeitsablaufes der Stapel stets ergänzt werden kann. Ohne Anspruch auf Vollständigkeit erheben zu wollen, werden nachstehend Veröffentlichungen aufgelistet, die Einrichtungen dieser Art zeigen und beschreiben: DE 3508 981 A1; AT-PS 371 075; EU 0459 667 A1; EU 0487 592 B1; EU 0565 633 B1; US-PS 4 991 831 und US-PS 5 244 198. Mit Einrichtungen dieser vorbekannten Art lassen sich jedoch gefaltete Blätter oder gefaltete Bögen bzw. geheftete Broschüren nicht oder nur beschränkt maschinell von der Unterseite eines solchen Stapels seitlich abziehen, da bei diesem seitlichen Abziehen die gefalteten Blätter oder Bogen aufgezogen bzw. die eine Broschüre bildenden Seiten aufgestülpt werden. Es ist auch nicht möglich, diese vorbekannten Einrichtungen so zu verwenden, daß ein und dieselbe Einrichtung für Blätter, Bögen oder gar Broschüren eingesetzt werden kann.

Von diesem Stand der Technik geht nun die Erfindung aus, und sie zielt darauf ab, eine Einrichtung der eingangs genannten Art so konstruktiv zu gestalten, daß sie sowohl zum Vereinzeln von einzelnen Blättern verwendet werden kann wie auch zum Vereinzeln von gefalteten Bögen oder gar Broschüren, mit anderen Worten, daß sie in einem weiten Umfang an die jeweiligen Gegebenheiten anpaßbar ist, die durch die Art der gestapelten Ware vorgegeben sind. Zur Lösung dieser komplexen Aufgabe schlägt die Erfindung jene Maßnahmen vor, die Inhalt und Gegenstand des kennzeichnenden Teiles des Patentanspruches 1 sind. Dank der Kombination dieser Maßnahmen ist die erwähnte Anpassung in großem Umfang möglich, so daß mit der erfindungsgemäßen Einrichtung nicht nur einzelne, dünne Blätter von einem Stapel abgezogen und vereinzelt werden können, sondern auch gefaltete Bögen, die über ihre Breite oder Länge unterschiedliche Stärken aufweisen, weil sie evtl. Einlagen beinhalten, oder auch mehrseitige und gebundene Broschüren, die in Längs- und Querrichtung eine unterschiedliche Steifigkeit aufweisen, bedingt durch die an ihrem Rücken vorgesehene Bindung und deren jeweils obere, während des Durchlaufes durch den konvergierenden Spalt entlang des Leitorganes gleitende Oberfläche dazu neigt, unmittelbar nach dem Passieren dieses Spaltes sich aufzubiegen. Des weiteren kann das Leitorgan, dessen den konvergierenden Spalt begrenzende Oberfläche einem erheblichen Verschleiß unterworfen ist, so daß sich der für die ordnungsgemäße Funktion wesentliche Reibungskoeffizient dieser Oberfläche abschnittsweise rasch verändert, ohne besonderen Aufwand nachgestellt und justiert werden, damit die vorgegebenen und erforderlichen Reibungsverhältnisse aufrecht erhalten werden können. Zweckmäßige Ausgestaltungen der Erfindung sind in den Unteransprüchen festgehalten.

Um die Erfindung zu veranschaulichen, werden Ausführungsbeispiele anhand der Zeichnung näher erläutert. Es zeigen:
- Fig. 1: einen schematischen Längsschnitt durch die erfindungsgemäße Einrichtung in einer ersten Ausführungsform;
- Fig. 2: eine schematische Draufsicht auf funktionswesentliche Teile, wobei jedoch der obere Support der Übersichtlichkeit wegen weggelassen ist;
- Fig. 3 und 4: in der Darstellung nach Fig. 1 Ausführungsvarianten der Einrichtung, wobei zur Bezeichnung gleicher Teile bei allen Ausführungsvarianten gleiche Hinweisziffern verwendet worden sind;
- Fig. 5: veranschaulicht ein Detail.

Die Einrichtung weist ein oder mehrere Förderbänder 1 auf, die endlos umlaufend ausgebildet sind, wobei deren Oberfläche profiliert ist und/oder zumindest eine Oberfläche besitzen, die einen hohen Reibungskoeffizient aufweist. Die Anzahl der Förderbänder (Fig. 2), die nebeneinanderliegend angeordnet sind, richtet sich nach der Größe und der Art der Formate, die mit dieser Einrichtung zu vereinzeln sind. Die Länge L des oder der Förderbänder 1 richtet sich ebenfalls nach den zu vereinzelnden Formaten, sie sollte aber so bemessen sein, daß das Förderband wenigstens um ein geringes Maß über den Schwerpunkt des aufzulegenden Stapels hinausreicht. Das obere vom nicht dargestellten Stapel belastete Trum des Förderbandes 1 ist von Stutzrollen 2 getragen. Anstelle von einzelnen Stützrollen 2 könnte auch eine Stützkufe angeordnet werden. Zwischen den endseitigen Antriebs-und Umlenkrollen der voneinander distanzierten Förderbänder 1 sind weitere Rollen 3, 3' gelagert, und zwar auf der selben Achse wie die Umlenk- und Antriebsrollen des Förderbandes 1. Der Durchmesser dieser Rollen 3, 3' ist um ein geringes Maß größer als der Bandumlenkdurchmesser, so daß der Mantel dieser Rollen gegenüber der Auflageebene des Förderbandes etwas vorsteht. Anstelle getrennt gefertigter Rollen 3 und 3' könnten auch die Umlenk- und Antriebsrollen des Förderbandes 1 einen seitlichen Bund mit vergrößertem Durchmesser aufweisen. Die Antriebsachse 21, die die abgabeseitigen Rollen 3 bzw. die abgabeseitigen Umlenk- und Antriebsrollen der Förderbänder 1 trägt, ist über einen Freilauf 22 mit einem Antriebsritzel 18 verbunden, und zwar in der Weise, daß das Förderband 1 gegenüber seiner Antriebsgeschwindigkeit, die vom Antriebsmotor 20 und dem hier in Fig. 2 ersichtlichen Vorgelege - bestehend aus Antriebsritzel 18 und Zahnriemen 19 - vorgegeben wird, durch äußere Einflüsse voreilen oder vorlaufen kann. Das Förderband 1 bzw. dessen Oberflächen sollen einen großen Reibungskoeffizienten gegenüber Papier besitzen, die Abriebfähigkeit soll aber gering sein, um Verschmutzungen der Einrichtung zu vermeiden. Das gilt auch für die Rollen 3 und 3' sowie auch für alle anderen Rollen bzw. Bauteile, die für den Transport der Blätter oder Broschüren eingesetzt werden.

Mit horizontalem Abstand von den abgabeseitigen Rollen 3 des Förderbandes 1 ist eine Auswurfrolle 4 drehbar gelagert, wobei diese Auswurfrolle 4 über einen Freilauf 6 mit ihrer Antriebsachse 5 verbunden ist, und zwar in der Weise, daß die Auswurfrolle 4 gegenüber der sie antreibenden Achse 5 vorlaufen kann. Der horizontale Abstand zwischen der Auswurfrolle 4 und den abgabeseitigen Rollen 3 soll dabei kleiner sein als das kleinste der hier auf dieser Einrichtung zu vereinzelnde Format. Zwischen den beiden letzterwähnten Rollen 3 und 4 ist ein horizontal liegendes Blech 7 angeordnet, dessen Auflageebene um ein geringes Maß unterhalb der obersten Punkte der beiden Rollen 3 und 4 liegt, gegenüber diesen obersten Punkten also etwas zurückversetzt ist, was auch Fig. 1 erkennen läßt.

Oberhalb der abgabeseitigen Rolle 3 des Förderbandes 1 ist als Leitorgan eine Trennrolle 8 auf einer Achse 9 angeordnet mit einem zwischengeschalteten Freilauf 10, und zwar in der Weise, daß - bezogen auf Fig. 1 - diese Trennrolle im Gegenuhrzeigersinn frei drehbar ist, im Uhrzeigersinn jedoch mit der feststehenden Achse 9 gekoppelt ist. Diese Trennrolle 8 ist an einem Support 12 gelagert. In diesem Support 12 ist auch eine Anpreßrolle 13 vorgesehen, die von einer Feder 26 vertikal abgestützt ist und die unmittelbar oberhalb der Auswurfrolle 4 liegt. Auch zwischen diesen beiden Rollen 8 und 13 ist ein horizontales Leitblech 14 vorgesehen, das mit dem oben erwähnten Leitblech 7 einen Durchlaufkanal 24 bildet. Dieses obere Leitblech 14 ist gegenüber den untersten Punkten der beiden Rollen 8 und 13 etwas höher versetzt. Der Trennrolle 8 ist ein vertikales Anschlagblech 15 vorgelagert, an dem der auf das Förderband 1 aufzulegende, hier nicht dargestellte Stapel stirnseitig anliegt. Dieses Anschlagblech 15 liegt etwa tangential zur Trennrolle 8. Die Trennrolle 8 hat die Aufgabe, gegen das abgabeseitige Ende des Förderbandes 1 einen sich verjüngenden Spalt 27 zu begrenzen. Die Trennrolle 8 ist mit einem reibungsintensiven Werkstoff vollflächig oder zumindest partiell überzogen.

Das hintere Ende des Förderbandes 1 ist heb- und senkbar gelagert (Pfeil 36). Anstelle dessen kann eine keilförmige Anhebevorrichtung 16 vorgesehen sein, die hinsichtlich ihrer Neigung und ihrer Lage relativ zum Förderband 1 in Richtung der Pfeile 28 einstellbar ist (Fig. 5).

Die vorstehend erwähnten Rollen 3 und 4 sowie das Förderband 1 werden von einem Antriebsmotor 20 über ein Vorgelege angetrieben, das aus einem Zahnriemen 19 und den Antriebsritzeln 17 und 18 gebildet ist, von welchen das eine Antriebsritzel 17 auf der Antriebsachse 5 der Auswurfrolle 4 befestigt ist und das andere Antriebsritzel 18 unter Zwischenschaltung des bereits erwähnten Freilaufes 22 auf der Antriebsachse 21 sitzt. Die beiden Antriebsritzel 17 und 18 sind so bemessen, daß ihr Übersetzungsverhältnis annähernd 1: 1,2 - 1: 3 beträgt.

Zweckmäßigerweise ist im Durchlaufkanal 24, der von den beiden Leitblechen 7 und 14 begrenzt ist, eine Lichtschranke 23 angeordnet. Mit den Lichtschranken wird ein getakteter Abzug erreicht, d. h., nach dem Durchlauf eines Teiles wird der Transport kurzfristig unterbrochen und dann wieder neu gestartet. Auch ein hier nicht dargestellter Zähler wäre in dieser Weise gesteuert. Bei einer eventuellen Anordnung der Lichtschranken 23 zwischen den Rollen 3 und 4 muß in der Elektronik ein Zeitverzögerungsglied vorgesehen werden, weil beim Verlassen der Meßkante das Papier bzw. die Broschüre noch in der Auswurfrolle steckt. Es muß also die Auswurfrolle 4 nach dem Ansprechen der Lichtschranken so lange weiterlaufen, bis die in Ausstoßrichtung hintere Kante des Blattes oder der Broschüre die Auswurfrolle 4 verlassen hat. Dieser elektronische Aufwand (Zeitverzögerungsglied) kann eingespart werden, wenn die Lichtschranke 23 in Auswurfrichtung gesehen hinter der Auswurfrolle 4 angeordnet ist (Fig. 1 und 3).

Beim betriebsmäßigen Einsatz der Einrichtung wird auf das Förderband 1 bzw. die Förderbänder ein Stapel aus gefalteten Papierblättern, aus Papierbögen oder Broschüren aufgelegt, und zwar in der Weise, daß die Stirnseite dieses Stapels am Anschlagblech 15 anliegt und die Falzkanten der gefalteten Papierbögen oder Papierblätter parallel liegen zu den Achsen 5 bzw. 21. Ist das Förderband 1 eingeschaltet, das dann - bezogen auf Fig. 1 - im Gegenuhrzeigersinn umläuft, so wird der im Stapel zuunterst liegende Papierbogen nach links gezogen und läuft in den Durchlaufkanal 24 ein. Zuvor wird die Trennrolle 8 mittels des Handrades 11 gegenüber der abgabeseitigen Rolle 3 des Förderbandes auf einen Spalt 27 eingestellt, dessen Weite der Stärke des zu vereinzelnden Papierbogens entspricht, so daß durch den von den beiden letzterwähnten Rollen begrenzten Spalt nur ein gefalteter Papierbogen durchlaufen kann. Der sich verjüngende Spalt 27, der einerseits durch die abgabeseitige Rolle 3 bzw. das Förderband 1 und andererseits durch die Trennrolle 8 gebildet ist, erzeugt infolge der gegenseitigen Blattreibung im Stapel eine zusätzliche Anpressung, wodurch das einwandfreie Auslaufen der einzelnen Papierbögen bis zum letzten Papierbogen des Stapels sichergestellt ist.

Die Lagerung der Trennrolle 8 mittels eines Freilaufes 10 dient dazu, daß die Oberfläche dieser Trennrolle 8 gleichmäßig beansprucht wird. Durch die Blatt-Bogendickeneinstellung, die ja immer wieder vorgenommen werden muß, wird diese Trennrolle 8 immer wieder in eine andere Position gedreht, so daß immer andere Abschnitte der Oberfläche oder des Mantels dieser Trennrolle 8 mit der abgabeseitigen Rolle 3 spaltbegrenzend zusammenwirkt. Diese Einstellung kann mittels eines Handrades 11 vorgenommen werden oder über eine selbsttätig arbeitende Blatt- oder Bogendickenmessung.

Wie aus Fig. 1 ersichtlich, ist der Support 12 zweigeteilt, wobei im einen Teil 120 die Anpreßrolle 13 und im anderen Teil 121 die Trennrolle 8 gelagert sind. Der die Trennrolle 8 aufweisende Teil 121 ist höhenverstellbar gelagert, darüberhinaus ist die Trennrolle 8 mittels der Feder 30 abgestützt. Es liegt im Rahmen der Erfindung, auch im oberen Teil eine Feder anzuordnen, wie dies aus Fig. 3 ersichtlich ist. Bei dem hier gezeigten Ausführungsbeispiel ist der zweigeteilte Support 12 als ganzes höhenverstellbar (Pfeil 25). Diese Zweiteilung des Supportes 12 ist zweckmäßig, damit die Anpreßkraft der Anpreßrolle 13 der Papierqualität angepaßt werden kann. Durch die Einstellung und Veränderung der Anpreßkraft der Anpreßrolle darf die Trennrolle 8 nicht beeinflußt werden. Durch die gefederte Lagerung der Trennrolle 8 paßt sich diese selbsttätig eventuellen Unebenheiten beim Papierdurchlauf an.

Zur Vereinzelung von eventuellen dicken Broschüren aus schlecht griffigem Material sind hier noch Riemen 31 zwischen der Anpreßrolle 13 und der Trennrolle 8 vorgesehen, die aus einem reibungsintensiven Material gefertigt sind. Der Außendurchmesser des Riemens 31 im Umlenkbereich der Trennrolle 8 ist etwas kleiner als der Außendurchmesser der Trennrolle 8, damit das im Trennbereich liegende Papier nicht beschädigt wird. Hingegen ist der Umlenkdurchmesser des Riemens 31 bei der Anpreßrolle 13 vorzugsweise gleich groß wie der Außendurchmesser der Anpreßrolle 13, wodurch das Einziehen des zu vereinzelnden Gutes gegen die Auswurfrolle 4 gewährleistet ist. Der Riemen 31 wird durch die Drehung der Anpreßrolle 13 mitgenommen, im Bereich der Trennrolle 8 sind auf der Achse 9 frei drehbare Riemenrollen gelagert. Diese Riemen 31 verhindern auch, daß sich die oberen Blätter von durchlaufenden Broschüren nach dem Passieren des Spaltes 27 aufbäumen können.

Wird ein Stapel mit gefalteten Papierbögen aufgelegt, deren offene Seite gegen die Einzugsrichtung liegt oder wird ein Stapel aus Broschüren gebildet, welche ebenfalls gegen die Einzugsrichtung offen sind, so ist es zweckmäßig, daß der rückseitige Teil eines solchen Stapels auf einer keilförmigen Anhebevorrichtung 16 aufliegt und somit dieser Teil des Stapels vom Förderband 1 abgehoben ist, damit die Blattkanten nicht beschädigt werden (Fig. 5).

Durch das oben erwähnte Übersetzungsverhältnis zwischen den beiden Antriebsritzeln 17 und 18 dreht sich die Auswurfrolle 4 etwas schneller als das Förderband 1. Dadurch wird zwischen dem eingezogenen Bogen oder Blatt und dem jeweils nachfolgenden ein Abstand erzwungen, welcher von der Lichtschranke 23 erfaßt werden kann. Mittels der elektronischen Steuerung ist es so möglich, die einzelnen abgezogenen Stücke zu zählen, mehrfach Ablegungen zu machen bzw. die Blätter selektiv abzulegen.

Bei der Ausführungsvariante der erfindungsgemäßen Einrichtung nach Fig. 3 ist der Support 12 mittels einer Feder 29 abgestützt. Die mit dem Support 12 fest verbundene Gewindespindel 34 durchsetzt mit Spiel eine Bohrung im Ausleger 35. Zwischen diesem Ausleger 35 und der Oberseite des Supportes 12 liegt die von der Gewindespindel 34 durchsetzte Druckfeder 29. Die Federkonstante dieser Feder 29 ist etwas größer als jene der Feder 26, mit der die Anpreßrolle 13 federnd gelagert ist, damit die genaue Einstellbarkeit der Trennrolle 8 nicht beeinträchtigt wird. Bei dem Ausführungsbeispiel nach Fig. 3 sind die Lichtschranken 23 in Auswurfrichtung gesehen hinter der Auswurfrolle 4 angeordnet.

Bei der Vereinzelung von Heften, z. B. geheftete Zahlscheine oder Schecks, besteht oft die Situation, daß nicht alle diese Hefte gleich stark (dick) sind. Stellt man den Trennspalt auf das dünnste Heft ein, so kommt es bei dicken Heften zu einem Stau, da diese den zu engen Trennspalt 27 nicht passieren können. Stellt man hingegen den Spalt auf die dicken Hefte ein, so besteht die Gefahr, daß zwei dünne Hefte gleichzeitig eingezogen werden, ohne daß dieser Fehler festgestellt werden kann. Der Aufwand, die Hefte nach deren Herstellung nach Dicke zu sortieren, ist relativ groß. Die Erfindung beinhaltet auch eine automatische Trennspaltanpassung. Dies wird erreicht mit einer Ausgestaltung der Erfindung, wie sie Fig. 4 veranschaulicht. Hier stellt sich der Trennspalt selbsttätig innerhalb eines Bereiches von ca. 1 bis 6 mm ein, so daß auch Hefte unterschiedlicher Stärke, die sich in einem Stapel befinden, einwandfrei vereinzelt werden können. Der die Trennrolle 8 tragende Teil 121 des zweigeteilten Supports 12 ist hier L-förmig ausgebildet, wobei die Trennrolle 8 im Scheitelbereich der die L-Form bildenden beiden Schenkel liegt, und der horizontale Schenkel des L-förmigen Teiles 121 ist in einer vertikalen Ebene um die Achse der Anpreßrolle 13 schwenkbar. Zwischen den beiden Teilen 120 und 121 des Supports 12 ist eine Druckfeder 32 vorgesehen, deren Vorspannung mittels einer sie durchsetzenden Einstellschraube 33 einstellbar ist. Hier wird die Trennrolle 8 durch die Feder 32 nach unten gedrückt. Mittels der erwähnten Einstellschraube 33 kann zum einen der kleinste Spalt 27 wie auch die Anpreßkraft der Trennrolle 8 eingestellt werden. Durch die frei gelagerte Abstützung kann sich die Trennrolle 8 gegen die Kraft der Feder 32 unterschiedlichen Heftstärken selbsttätig anpassen, wodurch das kontrollierte Einziehen der einzelnen Hefte oder Broschüren gewährleistet ist.

Ist anstelle der Anhebevorrichtung 16 (Fig. 5) die hintere Achse des Förderbandes 1 höhenverstellbar gelagert, so können die Förderbänder 1 nach der hinteren Stützrolle 2 etwas nach unten abgelenkt werden (Fig. 1). Dadurch ist gewährleistet, daß die Förderbänder von unten her gegen den Stapel einlaufen. Damit wird verhindert, daß die evtl. am Förderband vorgesehenen Rippen an der hinteren Kante des Papierstapels anlaufen und die Kante beschädigen.

Der Freilauf 22 im Antriebssystem ist deswegen zweckmäßig, damit das in die sich schnell drehende Auswurfmechanik einfahrende Blatt gegenüber den Transportbändern rasch abgezogen werden kann, um so einen Spalt zwischen aufeinanderfolgenden Blättern zu erzeugen, der für Detektierungszwecke verwendet werden kann, ohne daß dabei eine übermäßige Reibung zwischen dem im Auswurf befindlichen Blatt und den Transportbändern entsteht. Dadurch kann die Einrichtung mit relativ langen Transportbändern und einer großen Zahl von Stützrollen arbeiten, was sich auf die Stapelhöhe positiv auswirkt. Der Freilauf 6 hingegen dient im Zusammenspiel mit dem Freilauf 22 dazu, ein zwischen den Auswurf- und Anpreßrollen steckengebliebenes Papierstuck in der Auswurfrichtung zu entnehmen. Das Leitblech 14 kann direkt am Support befestigt sein oder an Stelle dessen am Anschlagblech 15.

### Legende zu den Hinweisziffern:

- 1: Förderband
- 2: Stützrolle
- 3: Rolle
- 3': Rolle
- 4: Auswurfrolle
- 5: Antriebsachse
- 6: Freilauf
- 7: Leitblech
- 8: Trennrolle
- 9: Achse
- 10: Freilauf
- 11: Handrad
- 12: Support
- 13: Anpreßrolle
- 14: Leitblech
- 15: Anschlagblech
- 16: Anhebevorrichtung
- 17: Antriebsritzel
- 18: Antriebsritzel
- 19: Zahnriemen
- 20: Antriebsmotor
- 21: Antriebsachse
- 22: Freilauf
- 23: Lichtschranke
- 24: Durchlaufkanal
- 25: Pfeil
- 26: Feder
- 27: Spalt
- 28: Pfeil
- 29: Feder
- 30: Feder
- 31: Riemen
- 32: Druckfeder
- 33: Einstellschraube
- 34: Gewindespindel
- 35: Ausleger
- 36: Pfeil
- 120: Teil des Supports 12
- 121: Teil des Supports 12

## Patentansprüche

1. Einrichtung zum Vereinzeln von gefalteten Blättern, insbesondere von gehefteten Broschüren von einem aus diesen Blättern oder Broschüren gebildeten Stapel, wobei das im Stapel jeweils zuunterst liegende Blatt bzw. die zuunterst liegende Broschüre seitlich abziehbar ist mit mindestens einem im wesentlichen waagrechten, endlosen Förderband (1), an dessen Abgabeseite und von dieser distanziert eine angetriebene Auswurfrolle (4) oder -walze angeordnet ist, und oberhalb dieser Auswurfrolle (4) oder -walze eine frei drehbare Anpreßwalze (13) angeordnet ist und ein oberhalb der Abgabeseite des Förderbandes (1) und mit diesem einen in Umlaufrichtung desselben konvergierenden Spalt (27) begrenzendes Leitorgan angeordnet ist und zumindest der den konvergierenden Spalt (27) bildende Abschnitt des Leitorganes bogenförmig, insbesondere kreisbogenförmig ausgestaltet ist, wobei das Leitorgan als Trennrolle (8) oder Walze ausgebildet ist, und zwischen dem Leitorgan und der Anpreßrolle (13) einerseits und zwischen der Abgabeseite des Förderbandes (1) und der Auswurfrolle (4) andererseits je ein Leitblech (7, 14) angeordnet ist und diese beiden Leitbleche (7, 14) einen Durchlaufkanal (24) begrenzen, dadurch gekennzeichnet, daß das als Trennrolle (8) ausgebildete Leitorgan und die Anpreßrolle (13) an einem Support (12) gelagert sind und dieser Support (12) zumindest zweigeteilt ist, wobei der eine Teil (120) die federbelastete Anpreßrolle (13) und der andere Teil (121) die höhenverstellbare Trennrolle (8) aufweist und die das Leitorgan bildende Trennrolle (8) oder Walze entgegen der Umlaufrichtung des fördernden Trums des Förderbandes (1) drehbar gelagert ist, die Drehbarkeit dieser Trennrolle (8) oder Walze in der anderen Richtung jedoch blockiert ist, und zwischen der Trennrolle (8) und der Anpreßrolle (13) umlaufende Riemen (31) vorgesehen sind.

2. Einrichtung nach Anspruch 1, dadurch gekennzeichnet, daß zwischen der Trennrolle (8) oder Walze und der sie tragenden Achse (9) ein Freilauf (10) angeordnet ist.

3. Einrichtung nach Anspruch 1, dadurch gekennzeichnet, daß der Support (12) als Ganzes höhenverstellbar und mittels einer Feder (29) abgestutzt ist.

4. Einrichtung nach Anspruch 1, dadurch gekennzeichnet, daß der Durchmesser des Riemenbogens des Riemens (31), der im Bereich der Trennrolle (8) über eine auf der Achse (9) frei drehbar gelagerte Umlenkrolle geführt ist, im Umlenkbereich der Trennrolle (8) kleiner ist als der Außendurchmesser der Trennrolle (8), und der Durchmesser des Riemenbogens des Riemens (31) im Umlenkbereich der Anpreßrolle (13) gleich groß ist wie der Außendurchmesser der Anpreßrolle (13).

5. Einrichtung nach Anspruch 1, dadurch gekennzeichnet, daß die Trennrolle (8) durch eine Feder (30) gegenüber dem sie tragenden Teil (121) des Supports (12) elastisch, vertikal verschiebbar gelagert ist.

6. Einrichtung nach Anspruch 1, dadurch gekennzeichnet, daß der die Trennrolle (8) tragende Teil (121) des zweiteiligen Supports (12) L-förmig ausgebildet ist, wobei die Trennrolle (8) im Scheitelbereich der die L-Form bildenden beiden Schenkel liegt und der horizontale Schenkel des L-förmigen Teiles (121) in einer Vertikalebene um die Achse der Anpreßrolle (13) schwenkbar gelagert ist.

7. Einrichtung nach Anspruch 6, dadurch gekennzeichnet, daß zwischen den beiden Teilen (120, 121) des Supports (12) eine Druckfeder (32) vorgesehen ist, deren Vorspannung mittels einer sie durchsetzenden Einstellschraube (33) einstellbar ist.

8. Einrichtung nach Anspruch 1, dadurch gekennzeichnet, daß der rückseitige Abschnitt des Förderbandes (1) heb- und senkbar gelagert ist.

9. Einrichtung nach Anspruch 1, dadurch gekennzeichnet, daß das Förderband (1) eine profilierte Auflagefläche aufweist bzw. eine Auflagefläche mit gegenüber Papier großem Reibungskoeffizienten.

10. Einrichtung nach Anspruch 1, dadurch gekennzeichnet, daß im Längsmittelbereich des Durchlaufkanales (24) bzw. nach der Auswurfrolle (4) mindestens eine Lichtschranke (23) angeordnet ist.

11. Einrichtung nach Anspruch 1, dadurch gekennzeichnet, daß die das Förderband (1) umlenkenden und/oder antreibenden Rollen einen randseitigen Rollenkranz aufweisen, dessen Durchmesser um ein geringes Maß größer ist als der Umlenkdurchmesser des Förderbandes oder seitlich der das Förderband (1) antreibenden und/oder umlenkenden Rollen solche Rollen (3, 3') mit vergrößertem Durchmesser angeordnet sind, und diese Rollen (3, 3') eine Auflagefläche mit gegenüber Papier großen Reibungskoeffizienten aufweisen.

12. Einrichtung nach Anspruch 1, dadurch gekennzeichnet, daß unterhalb der federbelasteten Anpreßrolle (13) eine Auswurfrolle (4) angeordnet ist, die über einen Freilauf (6) mit ihrer Antriebsachse (5) verbunden ist.

13. Einrichtung nach Anspruch 11, dadurch gekennzeichnet, daß die die Rollen (3, 3') tragende Antriebsachse (21) über einen Freilauf (22) mit einem Antriebsmotor (20) verbunden ist.

## Claims

1. A device for separating folded sheets, in particular sewn booklets from a stack formed by these sheets or booklets, wherein the sheet or the booklet lying at the bottom in the stack in each case can be withdrawn laterally, with at least one essentially horizontal endless conveyor belt (1), a driven ejector roll or roller (4) being arranged at the delivery end of the said conveyor belt (1) and at a distance therefrom, and a freely rotatable pressing roller (13) is arranged above the said ejector roll (4), and a guide member is provided which with the conveyor belt (1) defines a gap (27) converging in the circulating direction of the said conveyor belt (1) above the delivery end of the said conveyor belt (1), and at least the portion of the guide member forming the converging gap (27) is curved, and in particular circular, wherein the guide member is constructed in the form of a separating roll (8) or roller, and one guide plate (7, 14) is arranged in each case between the guide member and the pressing roller (13) on the one hand and between the delivery end of the conveyor belt (1) and the ejector roll (4) on the other hand, and the said two guide plates (7, 14) bound a through duct (24), **characterized in that** the guide member constructed in the form of a separating roll (8) and the pressing roller (13) are mounted on a support (12) and the said support (12) is in at least two parts, wherein one part (120) comprises the spring-loaded pressing roller (13) and the other part (121) comprises the vertically adjustable separating roll (8), and the separating roll (8) or roller forming the guide member is mounted so as to be rotatable contrary to the circulating direction of the conveying strand of the conveyor belt (1), but the rotatability of the said separating roll (8) or roller is blocked in the other direction, and belts (31) circulating between the separating roll (8) and the pressing roller (13) are provided.

2. A device according to Claim 1, **characterized in that** a freewheel (10) is arranged between the separating roll (8) or roller and the shaft (9) supporting it.

3. A device according to Claim 1, **characterized in that** the support (12) as a whole is vertically adjustable and is supported by means of a spring (29).

4. A device according to Claim 1, **characterized in that** the diameter of the curve of the belt (31), which is guided in the region of the separating roll (8) by way of a reversing roll mounted so as to be freely rotatable on the shaft (9), is smaller in the reversing region of the separating roll (8) than the external diameter of the separating roll (8), and the diameter of the curve of the belt (31) in the reversing region of the pressing roll (13) is the same size as the external diameter of the pressing roll (13).

5. A device according to Claim 1, **characterized in that** the separating roll (8) is mounted so as to be vertically displaceable in a resilient manner by means of a spring (30) with respect to the part (121) of the support (12) carrying it.

6. A device according to Claim 1, **characterized in that** the part (121) of the two-part support (12) carrying the separating roll (8) is made L-shaped, wherein the separating roll (8) is situated in the apex area of the two arms forming the L-shape, and the horizontal arm of the L-shaped part (121) is mounted so as to be pivotable in a vertical plane about the axis of the pressing roll (13).

7. A device according to Claim 6, **characterized in that** a compression spring (32), the pre-stressing of which is adjustable by means of a setting screw (33) traversing it, is provided between the two parts (120, 121) of the support (12).

8. A device according to Claim 1, **characterized in that** the rear portion of the conveyor belt (1) is mounted so as to be capable of being raised and lowered.

9. A device according to Claim 1, **characterized in that** the conveyor belt (1) is provided with a profiled support face, or a support face with a high coefficient of friction with respect to paper.

10. A device according to Claim 1, **characterized in that** at least one light barrier (23) is arranged in the longitudinal median region of the through duct (24) or downstream of the ejector roll (4).

11. A device according to Claim 1, **characterized in that** the rolls reversing and/or driving the conveyor belt (1) are provided at their edges with a roll ring, the diameter of which is larger than the reversing diameter of the conveyor belt by a slight amount, or at the side of the rolls driving and/or reversing the conveyor belt (1) the said rolls (3, 3') are arranged with increased diameters, and the said rolls (3, 3') have a support face with a high coefficient of friction with respect to paper.

12. A device according to Claim 1, **characterized in that** an ejector roll (4), which is connected to its drive shaft (5) by way of a freewheel (6), is arranged below the spring-loaded pressing roll (13).

13. A device according to Claim 11, **characterized in that** the drive shaft (21) carrying the rolls (3, 3') is connected to a drive motor (20) by way of a freewheel (22).

## Revendications

1. Dispositif pour retirer des feuilles pliées ou des brochures brochées d'une pile formée de ces feuilles ou de ces brochures, dans lequel la feuille, respectivement la brochure se trouvant tout en bas de la pile peut être retirée latéralement par au moins une bande transporteuse sans fin (1) sensiblement horizontale, sur le côté de sortie de laquelle est agencé, à distance de celui-ci, un rouleau ou cylindre d'éjection entraîné (4), tandis qu'au-dessus de ce rouleau ou cylindre d'éjection (4) est agencé un cylindre presseur (13) à rotation libre et qu'au-dessus du côté de sortie de la bande transporteuse (1) est agencé un organe de guidage délimitant avec celle-ci une fente (27) convergeant dans le sens de rotation de celle-ci, au moins la section de l'organe de guidage formant la fente convergente (27) se présentant sous la forme d'un arc, en particulier, d'un arc de cercle, l'organe de guidage se présentant lui-même sous la forme d'un rouleau ou cylindre séparateur (8), un déflecteur (7, 14) étant respectivement agencé, d'une part, entre l'organe de guidage et le rouleau presseur (13) et, d'autre part, entre le côté de sortie de la bande transporteuse (1) et le rouleau d'éjection (4) et ces deux déflecteurs (7, 14) délimitant un canal de passage (24), caractérisé en ce que l'organe de guidage conformé en rouleau séparateur (8) et le rouleau presseur (13) sont montés sur un support (12) qui est au moins scindé en deux parties, la première partie (120) présentant le rouleau presseur (13) sollicité par un ressort et l'autre partie (12) le rouleau séparateur (8) réglable en hauteur et le rouleau ou cylindre séparateur (8) formant l'organe de guidage étant monté à rotation à l'encontre du sens de rotation du brin de transport de la bande transporteuse (1), en ce que la rotation de ce rouleau ou cylindre séparateur (8) est cependant bloquée dans l'autre sens et en ce qu'il est prévu des bandes (31) tournant entre le rouleau séparateur (8) et le rouleau presseur (13).

2. Dispositif selon la revendication 1, caractérisé en ce qu'un dispositif à roue libre (10) est prévu entre le rouleau ou cylindre séparateur (8) et l'arbre (9) qui le porte.

3. Dispositif selon la revendication 1, caractérisé en ce que le support (12) est supporté au moyen d'un ressort (29) de manière à pouvoir être réglé en hauteur dans son ensemble.

4. Dispositif selon la revendication 1, caractérisé en ce que le diamètre de la partie courbe de la bande (31), qui est guidée, dans la zone du rouleau séparateur (8), via un rouleau de changement de direction monté à rotation libre sur l'arbre (9), est plus petit, dans la zone de changement de direction du rouleau séparateur (8), que le diamètre externe du rouleau séparateur (8) et en ce que le diamètre de la partie courbe de la bande (31) dans la zone de changement de direction du rouleau presseur (13) est égal au diamètre externe du rouleau presseur (13).

5. Dispositif selon la revendication 1, caractérisé en ce que le rouleau séparateur (8) est monté de manière élastique par un ressort (30) par rapport à la partie (121) du support (12) qui le porte, de manière à pouvoir se déplacer verticalement.

6. Dispositif selon la revendication 1, caractérisé en ce que la partie (121) du support (12) à deux parties portant le rouleau séparateur (8) a une forme en L, le rouleau séparateur (8) se trouvant dans la zone du sommet des deux branches formant le L et la branche horizontale de la partie en L (121) étant montée de manière à pouvoir pivoter dans un plan vertical autour de l'arbre du rouleau presseur (13).

7. Dispositif selon la revendication 6, caractérisé en ce qu'il est prévu entre les deux parties (120, 121) du support (12) un ressort de compression (32) dont la tension préalable peut être réglé au moyen d'une vis de réglage (33) qui le traverse.

8. Dispositif selon la revendication 1, caractérisé en ce que la section postérieure de la bande transporteuse (1) est montée de manière à pouvoir être relevée et abaissée.

9. Dispositif selon la revendication 1, caractérisé en ce que la bande transporteuse (1) présente une surface d'application profilée ou une surface d'application ayant un grand coefficient de frottement par rapport au papier.

10. Dispositif selon la revendication 1, caractérisé en ce qu'au moins une barrière photoélectrique (23) est agencée dans la zone centrale longitudinale du canal de passage (24) ou après le rouleau d'éjection (4).

11. Dispositif selon la revendication 1, caractérisé en ce que les rouleaux faisant changer de direction et/ou entraînant la bande transporteuse (1) présentent une couronne sur le bord, dont le diamètre est un peu plus grand que le diamètre de changement de direction de la bande transporteuse (1) ou, latéralement par rapport aux rouleaux entraînant et/ou faisant changer de direction la bande transporteuse (1), ces rouleaux (3, 3') sont agencés avec un diamètre plus grand, et en ce que ces rouleaux (3, 3') présentent une surface d'application ayant un grand coefficient de frottement par rapport au papier.

12. Dispositif selon la revendication 1, caractérisé en ce qu'en dessous du rouleau presseur (13) sollicité par un ressort est agencé un rouleau d'éjection (4) qui est raccordé à son arbre d'entraînement (5) via un dispositif à roue libre (6).

13. Dispositif selon la revendication 11, caractérisé en ce que l'arbre d'entraînement (21) portant les rouleaux (3, 3') est raccordé à un moteur d'entraînement (20) via un dispositif à roue libre (22).
